# EUROPÄISCHE PATENTSCHRIFT

(11) **EP 0 669 271 B1**
(45) Veröffentlichungstag und Bekanntmachung des Hinweises auf die Patenterteilung: **16.12.1998**
(21) Anmeldenummer: 94102928.2
(22) Anmeldetag: 25.02.1994
(51) Int. Cl.: B65F 1/16, B65D 88/12, B65D 90/56

(54) **Transportbehälter**
Transport container
Conteneur de transport

(43) Veröffentlichungstag der Anmeldung: 30.08.1995
(73) Patentinhaber: F + E Gesellschaft für Vermittlung und Entwicklung von Forschungsleistungen mbH, 10625 Berlin (DE)
(72) Erfinder: Kasischke, Michael, D-10827 Berlin (DE)
(74) Vertreter: Hoffmann, Klaus-Dieter, Dipl.-Ing.

(56) Entgegenhaltungen:
- EP-A- 0 427 677
- AU-B- 540 811
- DE-A- 3 805 375
- FR-A- 2 016 324
- US-A- 5 186 514

## Beschreibung

Die Erfindung betrifft einen Transportbehälter, insbesondere einen Container für Schutt, Abfälle und dergleichen, nach dem Oberbegriff des Patentanspruchs 1 bzw. 6.

Transportbehälter,insbesondere Container werden zur Entsorgung in städtischen und ländlichen Siedlungs- und Neubaugebieten verwendet. Abgestellte Transportbehälter werden häufig von nicht autorisierten Personen zum Schaden des Betreibers mit Abfällen gefüllt. Um den Zugang zum Transportbehälter für nicht autorisierte Personen zu verhindern, ist es bekannt (DE 38 05 375 C2), an einer Längskante des Transportbehälters einen Deckel anzuschlagen und an letzterem sowie am Transportbehälter eine verriegel- und arretierbar ausgebildete,mechanische oder hydraulische Stellvorrichtung für den Deckel festzulegen.

Aus der DE 38 05 375 C2 ist es bekannt, Transportbehälter mit einer Behälterabdeckung in Form eines Faltdaches auszubilden, das mindestens zwei Felder aufweist, die quer zur Längsrichtung des Transportbehälters gelenkig miteinander verbunden und am Bordrand des Transportbehälters in Führungsschienen geführt sind. Für den Öffnungs- bzw. Schließvorgang des Faltdaches ist ein Endlos-Seilzug vorgesehen, der mittels einer Winde angetrieben wird. Beim Füllen des Transportbehälters werden die Felder des Faltdaches über die gesamte Länge des Behälters geöffnet. Dabei werden diese Felder in Längsrichtung des Transportbehälters zusammengeschoben. Die Führungsschienen auf dem Bordrand des Behälters beeinträchtigen aufgrund ihrer Störanfälligkeit häufig den Öffnungs- und Schließvorgang des Faltdaches. Auch ist die Stapelfähigkeit dieser bekannten Behälter eingeschränkt.

Bei einem bekannten gattungsgemäßen Transportbehälter (US-A-5 186 514) ist der aus einer Vielzahl lamellenartiger Streifen gebildete deckelartiger Aufsatz an seinen Längskanten in auf den Längskanten des Bordrandes des Transportbehälters vorgesehenen Führungen geführt und muß von seinem freien Ende her beim Öffnen unmittelbar per Hand aufgerollt werden. Der aufgerollte Aufsatz ist mit Riemen an den Führungen befestigbar.

Bekannt ist es schließlich (FR-A- 2 016 324 und AU-B- 0 540 811), außerhalb des Transportbehälters ein Gestell zur Aufnahme und Halterung seines aufgerollten deckelartigen Aufsatzes vorzusehen.

Der Erfindung liegt die Aufgabe zugrunde, einen Transportbehälter, insbesondere einen Container für Schutt, Abfälle und dergleichen, der gattungsgemäßen Art zur Verfügung zustellen, dessen deckelartiger, die gesamte obere Behälteröffnung überspannender Aufsatz sehr leicht geöffnet und geschlossen werden kann. Auch soll der deckelartige Aufsatz schnell montierbar bzw. nachrüstbar sowie beim Kippen des Behälters zwecks dessen Entleerung für das Schüttgut nicht hinderlich sein und ein Stapeln geöffneter, leerer Behälter zulassen. Zugleich soll ein Zugang des Transportbehälters für nicht autorisierte Personen geeignet verhinderbar sein.

Diese Aufgabe wird erfindungsgemäß durch die aus dem Patentanspruch 1 bzw. 6 hervorgehende technische Lehre gelöst.

Vorteilhafte Weiterbildungen des erfindungsgemäßen Transbehälters ergeben sich aus den Patentansprüche 2 bis 5 und 7 bis 10.

Der deckelartige Aufsatz des Transportbehälters läßt sich mittels der Kurbeleinrichtung am freien Ende des Aufsatzes sehr einfach und bequem auf- oder abrollen,was noch verbessert wird, wenn vorzugsweise die Breite der lamellenartigen Streifen des deckelartigen Aufsatzes in dessen Aufrollrichtung je Streifen zunimmt.

Der deckelartige Aufsatz läßt sich auf einfache und schnelle Weise an dem Transportbehälter vorsehen und/oder auswechseln, so daß zugleich die Möglichkeit einer kostensparenden Nachrüstung herkömmlicher Transportbehälter mit dem deckelartigen Aufsatz gegeben ist. Der aufgerollte deckelartige Aufsatz kann in dem Halterungsgestell an der Stirnseite des Behälters außerhalb des letzteren gelagert und gehaltert werden, so daß beim Kippen des Behälters der aufgerollte Deckel dem Schüttgut keinen nennenswerten Widerstand entgegensetzt. Da Führungsschienen für den deckelartigen Aufsatz auf dem Behälterbordrand nicht erforderlich sind, können einander entsprechende Behälter günstig gestapelt werden.

Weist der deckelartige Aufsatz des Transportbehälters eine fortlaufende elastische Materialbahn auf, die durch eine Vielzahl im Abstand angeordneter sowie an der Materialbahn befestigter und diese in Querrichtung überspannender Stäbe stabilisiert ist, so kann die Materialbahn aus Gummi bestehen, und die Stäbe können in die Materialbahn einvulkanisiert sein. Vorzugsweise steht die elastische Materialbahn in ihrer die gesamte obere Behälteröffnung abdeckenden Lage mit einer auf der Behälteroberkante vorgesehenen Dichtung wasserdicht in Eingriff, dessen Dauerhaftigkeit durch an der Behälterwand vorgesehenen Spanneinrichtungen gewährleistet werden kann.

Bevorzugte Ausführungsformen der Erfindung werden nun anhand der Zeichnungen erläutert. In diesen sind:
- Fig. 1: eine perspektivische Ansicht einer Ausführungsform des Behälters, bei der der deckelartige Aufsatz aus einer Vielzahl miteinander gelenkig verbundener, lamellenartiger Streifen gebildet ist, und
- Fig. 2: eine perspektivische Ansicht eines Teilschnitts einer weiteren Ausführungsform des Behälters.

Wie am besten aus Fig. 1 ersichtlich ist, weist der Transportbehälter 1 Seitenwände 2 mit parallel verlaufenden Oberkanten 3 und Stirnwänden 4,5 auf, deren Oberkanten 6 bzw. 7 eine gerade Verbindung zwischen den Seitenwänden 2 bilden. Die Oberkante 7 der heckseitigen Stirnwand 5, die vorzugsweise geteilt sein kann, weist z.B. die gleiche Höhe wie die Oberkante 6 der gegenüberliegenden Stirnwand 4 über dem Behälterboden 8 auf. Ein deckelartiger Aufsatz 9 des Transportbehälters 1 weist eine Vielzahl von aus lamellenartiger Streifen 10 gebildete Teile auf, die den Transportbehälter 1 in Querrichtung überspannen sowie gelenkig miteinander verbunden und von einer solchen verhältnismäßig geringen Breite in Längsrichtung des Behälters 1 sind, daß die Streifen 10 beim Öffnen bzw. Abdecken der oberen Behälteröffnung 11 durch den deckelartigen Aufsatz 9 in diesem übereinander aufrollbar bzw. von einander abrollbar sind. Der deckelartige Aufsatz 9 ist mit dem Streifen 10, der in der die Behälteröffnung 11 abdeckenden Stellung des deckelartigen Aufsatzes 9 am weitesten von der heckseitigen Stirnwand 5 des Behälters 1 entfernt ist, an der Stirnwand 4 in Nähe deren Oberkante 6 gelenkig und auswechselbar angeschlagen. Außerhalb des Behälters 1 ist an der Stirnwand 4 in Nähe deren Oberkante 6 ein Gestell 12 zur Aufnahme und Halterung des aufgerollten deckelartigen Aufsatzes 9 auswechselbar vorgesehen. An dem Streifen 10, der sich an dem freien Ende 14 des deckelartigen Aufsatzes 9 in dessen abgerollter Lage befindet, ist eine Kurbel 13 vorgesehen, mit der der deckelartige Aufsatz 9 bequem in sich aufgerollt bzw. abgerollt werden kann. Bei der in Fig. 1 dargestellten Ausführungsform des Transportbehälters 1 ist die Breite der Streifen 10, die z.B. aus Aluminium bestehen können, in Längsrichtung des Transportbehälters 1 gleich. Am Streifen 10, der sich am freien Ende 13 des deckelartigen Aufsatzes 9 befindet, ist eine in Fig. 1 nicht sichtbare Verriegelungseinrichtung vorgesehen, die mit einem Verriegelungselement 15 an der heckseitigen Stirnwand 5 des Behälters 1 in der die Behälteröffnung 11 abdeckenden Stellung des deckelartigen Aufsatzes 9 verriegelbar ist, so daß Unbefugten der Zugang zum Behälterinnern verwehrt werden kann.

Bei der aus Fig. 2 hervorgehenden Ausführungsform des Transportbehälters 1 ist der deckelartige Aufsatz 9 von einer durchgehenden elastischen Materialbahn 16, z.B. aus Gummi, gebildet, die in Nähe der Oberkante 6 der Stirnwand 4 auswechselbar angeschlagen ist. In die Materialbahn sind in gleichen Abständen zueinander Stäbe 17 einvulkanisiert, die sich in Querrichtung über die Materialbahn 16 erstrecken, diese in gleiche Abschnitte unterteilen und stabilisieren. Am freien Ende der elastischen Materialbahn ist eine in Fig. 2 nicht dargestellte Kurbel zum bequemen Auf- oder Abrollen des deckelartigen Aufsatzes 9 vorgesehen. Auf den Oberkanten 3 sowie 6,7 der Seitenwände 2 bzw. Stirnwände 4 bzw. 5 sind Dichtungen 18 z.B aus Gummi vorgesehen, die in der die Behälteröffnung 11 abdeckenden Stellung des deckelartigen Aufsatzes 9 mit diesem in einem abdichtenden Eingriff stehen, der beim Festspannen von an den Seitenwänden 2 sowie Stirnwänden 4 und 5 vorgesehenen Niederspanneinrichtungen 19 mittels Spannschrauben 20 auf der Oberseite 21 des deckelartigen Aufsatzes 9 dauerhaft gesichert werden kann. Der deckelartige Aufsatz 9 ist auch bei dieser Ausführungsform mit dem Behälter 1 geeignet verriegel- und abschließbar.

## Patentansprüche

1. Transportbehälter,insbesondere Container für Schutt, Abfälle und dergleichen, deren Seitenwände (2) zueinder parallel verlaufende Oberkanten (3) aufweisen und deren Oberkanten (6 und 7) ihrer Stirnwände (4 bzw. 5) jeweils eine gerade Verbindung der Seitenwände (2) bilden, wobei die Oberkante (**7)** der heckseitigen Stirnwand (5) und die der gegenüberliegenden Stirnwand (4) unterschiedliche Höhe über dem Behälterboden (8) aufweisen können, mit einem am Behälter (1) angeschlagenen deckelartigen Aufsatz (9), der in seiner die Öffnung (11) des Behälters (1) abdeckenden Stellung mit diesem verschließbar ist und aus einer Vielzahl von gelenkig verbundenen, den Behälter (1) in Querrichtung überspannenden lamellenartigen Streifen (10) von solcher verhältnismäßig geringen Breite in Längsrichtung des Behälters (1) gebildet ist, daß die Streifen (109 beim Öffnen bzw. Schließen des deckelartigen Aufsatzes (9) in diesem übereinander aufrollbar bzw. von einander abrollbar sind, wobei der Streifen (10) des deckelartigen Aufsatzes (9) ,der in dessen die Behälteröffnung (11) abdeckenden Lage am weitesten von der heckseitigen Stirnwand (5) des Behälters (1) entfernt ist, in Nähe der Oberkante (6) der anderen Stirnwand (4) des Behälters (4) auswechselbar angeschlagen ist, dadurch gekennzeichnet, daß an der Stirnwand (4), an der der deckelartige Aufsatz (9) auswechselbar angeschlagen ist, außerhalb des Behälters (1) ein Gestell (12) zur Aufnahme und Halterung des aufgerollten deckelartigen Aufsatzes (9) auswechselbar vorgesehen ist, und vorgesehen ist, daß an dem Streifen (10),der am freien Ende (14) des deckelartigen Aufsatzes (9) liegt, eine Kurbeleinrichtung (13) zum Aufrollen bzw. Abrollen der Streifen (10) vorgesehen ist.

2. Transportbehälter nach Anspruch 1, dadurch gekennzeichnet, daß die Breite der Streifen (10) des deckelartigen Aufsatzes (9) in Längsrichtung des Behälters (1) gleich ist.

3. Transportbehälter nach Anspruch 1, dadurch gekennzeichnet, daß die Breite der Streifen (10) unterschiedlich derart ist, daß sie in Aufrollrichtung des deckelartigen Aufsatzes (9) je Streifen (10) zunimmt.

4. Transportbehälter nach einem der Ansprüche 1 bis 3, dadurch gekennzeichnet, daß an dem freien Ende (14) des deckelartigen Aufsatzes (9) eine abschließbare Verriegelungseinrichtung vorgesehen ist,die mit einem am Behälter (1) vorgesehenen Verriegelungselement (15) in der die Behälteröffnung (11) abdeckenden Lage des deckelartigen Aufsatzes (9) in Eingriff bringbar ist.

5. Transportbehälter nach Anspruch 1,dadurch gekennzeichnet, daß die Streifen (10) aus Aluminium bestehen.

6. Transportbehälter, insbesondere Container für Schutt, Abfälle und dergleichen, deren Seitenwände (2) zueinander parallel verlaufende Oberkanten (3) aufweisen und deren Oberkanten ( 6 und 7) ihrer Stirnwände (4 bzw. 5) jeweils eine gerade Verbindung der Seitenwände (2) bilden, wobei die Oberkante (7) der heckseitigen Stirnwand (5) und die der gegenüberliegenden Stirnwand (4) unterschiedliche Höhe über dem Behälterboden (8) aufweisen können, mit einem am Behälter (1) angeschlagenen deckelartigen Aufsatz (9), der in seiner die Öffnung (11) des Behälters (1) abdeckenden Stellung mit diesem verschließbar ist und eine fortlaufende elastische Materialbahn (16) aufweist, die mit ihrem einen Ende in Nähe der Oberkante (6) der Stirnwand (4) des Behälters (1) auswechselbar angeschlagen ist, die der heckseitigen Stirnwand (5) gegenüberliegt, wobei an und/oder in der elastischen Materialbahn (16) eine Vielzahl Stäbe (17) vorgesehen ist, die den deckelartigen Aufsatz (9) in Querrichtung überspannen, ihn in Längsrichtung des Behälters (1) in Abschnitte unterteilen und den deckelartigen Aufsatz (9) derart stabilisieren, daß er zu seinem angeschlagenen Ende hin aufrollbar bzw. in die die Behälteröffnung (11) abdeckende Lage abrollbar ist, und wobei an der Stirnwand (4) des Behälters (1), an der die Materialbahn (16) angeschlagen ist, ein Gestell (12) außerhalb des Behälters (1) zur Aufnahme und Halterung des aufgerollten deckelartigen Aufsatzes (9) auswechselbar vorgesehen ist, dadurch gekennzeichnet, daß am freien Ende (14) der Materialbahn (16) eine Kurbeleinrichtung (13) zum Aufrollen bzw. Abrollen der Materialbahn (16) vorgesehen ist.

7. Transportbehälter nach Anspruch 5, dadurch gekennzeichnet, daß die Abschnitte der elastischen Materialbahn (16) in Längsrichtung des Behälters (1) verhältsnismäßig kurz sind.

8. Transportbehälter nach Anspruch 5 oder 6, dadurch gekennzeichnet, daß die Materialbahn (16) aus Gummi gebildet ist.

9. Transportbehälter nach einem der Ansprüche 5 bis 7,dadurch gekennzeichnet,daß die Stäbe (17) in die Materialbahn (16) einvulkanisiert sind.

10. Transportbehälter nach einem der Ansprüche 5 bis 8, dadurch gekennzeichnet, daß auf den Oberkanten (3 und 6, 7) der Behälterwände (2 bzw. 4,5) Dichtungen (18) vorgesehen sind,die mit der elastischen Materialbahn (16) des deckelartigen Aufsatzes (9) in dessen die Behälteröffnung (11) abdeckender Lage in wasserdichtem Eingriff stehen, und daß an den Behälterwänden (2 und 4,5) Niederspanneinrichtungen (19) auswechselbar vorgesehen sind, die mittels Spannschrauben (20) auf der Oberseite (21) des deckelartigen Aufsatzes (9) zur Herstellung eines dauerhaften Eingriffs zwischen der Materialbahn (16) und den Dichtungen (18) festspannbar sind.

## Claims

1. Transport container, particularly containers for rubble, refuse and the like, with the upper edes (3) of the side walls (2) running parallel to each other, and with the upper edges (6 and 7) of the end walls (4 and 5) each connecting straight to the side walls (2), whereas the upper edge (7) of the rear end wall (5) and the end wall facing it (4) can show different heights above container bottom (8), with a lid-like cover (9) attached to the container (1) which, in cover position of the container opening (11), can be interlocked with the container (1), and which consists of a number of segment-like strips (10), interconnected by joints, spanning the container (1) crossways, of such relatively narrow width lengthways that, on opening or closing this cover (9), the single segments (10) can be rolled up one over the other, or can be unrolled in same, whereas that strip (10) of the lid-like cover (9) which, in cover-position of the container opening (11), is the farthest away from the rear end wall (5), is replaceably attached near the upper edge (6) of the other end-wall (4) of the container (1), characterized thereby that at the end wall (4), at which the lid-like cover (9) is planned to be exchangeably positioned outside of the container (1) in an exchangeable rack (12) for holding and keeping the lid-like cover (9), a crank device (13), attached to the strip at the free end (14) of the lid-like cover (9), is planned for rolling up or unrolling the strips (10).

2. Transport container in accordance with claim 1, characterized thereby that the width lengthways along the container (1) of each of the strips (10) of the lid-like cover (9) is equal.

3. Transport container in accordance with claim 1, characterized thereby that the width of the strips (10) is different in that it is increasing for each strip (10) towards the end of the lid-like cover (9) that is to be rolled up

4. Transport container in accordance with one of the claims 1 to 3, characterized thereby that, at the free end (14) of the lid-like cover (9), a latch device that can be locked in is planned which can be, when the lid-like cover (9) is in the position in which it is covering the container opening (11), interlocked with a latch element (15) planned to be attached to the container (1).

5. Transport container in accordance with claim 1, characterizd thereby that the strips (10) consist of aluminum.

6. Transport container, particularly containers for rubble, refuse and the like, with the upper edes (3) of the side walls (2) running parallel to each other, and with the upper edges (6 and 7) of the end walls (4 and 5) each connecting straight to the side walls (2), whereas the upper edge (7) of the rear end wall (5) and the end wall facing it (4) can show different heights above container bottom (8), with a lid-like cover (9) attached to the container (1) which, in cover position of the container opening (11), can be interlocked with the container (1), and which shows a continous elastic material strip (16) that is, on one end, replacably attached near the upper edge (6) of the end wall (4) of the container (1) facing the rear end wall (5), where a number of rods (17) spanning the lid-like cover (9) crossways is planned at and/or in the elastic material strip (16), thereby compartmenting the lid-like cover (9) lengthwise along the container (1) in sections, thus stabilizing the lid-like cover (9) in such away that it can be rolled up towards the attached end, and unrolled so as to cover the container opening (11), and whereas an exchangeable rack (12) outside of the container (1), at the end wall (4) of the container (1) to which the material strip (16) is attached, is planned for holding and keeping the rolled-up lid-like cover (9), characterized thereby that a crank device (13) at the free end (14) of the material strip (16) is planned for rolling up and down the material strip (16).

7. Transport container in accordance with claim 5, characterized thereby that the segments of the elastic material strip (16) lengthwise along the container (1) are relatively short.

8. Transport container in accordance with claim 5 or 6, characterized thereby that the material strip (16) is produced of rubber.

9. Transport container in accordance with one of the claims 5 to 7, characterized thereby that the rods (17) are vulcanized into the material strip (16).

10. Transport container in accordance with one of the claims 5 to 8, characterized thereby that sealings (18) are planned on the upper edges (3, 6, and 7) of the container walls (2, 4, and 5) which provide a waterproof interconnection with the elastic material strip (16) of the lid-like cover (9) in its position closing the container opening (11), and that exchangeable fastening devices (19) are planned to be attached to the container walls (2, 4, and 5) with straining screws (20) on the upper side (21) of the lid-like cover (9) which provide a durable interconnection of the material strip (16) and the sealings (18) when tightened.

## Revendications

1. Réservoir de transport, tout particulièrement conteneur pour débris, déchets et semblables dont les parois latérales (2) présentent des arêtes supérieures (3) parallèles entre elles et dont les arêtes supérieures (6 et 7) de leurs parois frontales (4 et 5) forment respectivement un assemblage droit des parois latérales (2), l'arête supérieure (7) de la paroi frontale arrière (5) et celle de la paroi frontale opposée pouvant présenter une hauteur différente au-dessus du fond de réservoir (8), avec une garniture (9) sous forme de couvercle rapportée au réservoir (1) qui en sa position couvrant l'ouverture (11) du réservoir (1) peut être fermée avec celui-ci et qui est constituée par une multitude se bandes (10) en forme de lamelles à liaison articulée d'une telle largeur relativement minime en sens longitudinal du réservoir (1) recouvrant le réservoir (1) en sens transversal que, en ouvrant ou fermant la garniture (9) sous forme de couvercle les bandes (10) peuvent être enroulées superposées dans celle-ci ou peuvent être déroulées les unes des autres, la bande (10) de la garniture (9) en forme de couvercle, qui en sa position couvrant l'ouverture du réservoir (11) est le plus éloignée de la paroi frontale (5) arrière du réservoir (1), est rapportée de manière amovible à proximité de l'arête supérieure (6) de l'autre paroi latérale (4) du réservoir (1), caractérisé par le fait qu'à la paroi latérale (4) à laquelle est rapportée de manière amovible la garniture (9) en forme de couvercle est prévu de manière amovible a l'extérieur du réservoir (1) un bâti (12) servant à recevoir et à supporter la garniture (9) en forme de couvercle enroulée et qu'à la bande (10) située à l'extrémité libre (14) de la garniture (9) en forme de couvercle est prévu un dispositif à manivelle (13) servant à enrouler et à dérouler les bandes (10).

2. Réservoir de transport suivant revendication 1, caractérisé par le fait que la largeur des bandes (10) de la garniture (9) en forme de couvercle est égale en sens longitudinal du réservoir (1).

3. Réservoir de transport suivant revendication 1, caractérisé par le fait que la largeur des bandes (10) est différente de sorte qu'avec chaque bande (10) elle augmente en sens d'enroulement de la garniture (9) en forme de couvercle.

4. Réservoir de transport suivant une des revendications 1 à 3, caractérisé par le fait qu'à l'extrémité libre (14) de la garniture (9) en forme de couvercle est prévu un dispositif de verrouillage fermable qui, avec un élément de verrouillage (15) prévu au réservoir (1), peut être mis en prise dans la position de la garniture (9) en forme de couvercle couvrant l'ouverture du réservoir (11).

5. Réservoir de transport suivant revendication 1, caractérisé par le fait que les bandes (10) sont en aluminium.

6. Réservoir de transport, tout particulièrement conteneur pour débris, déchets et semblables dont les parois latérales (2) présentent des arêtes supérieures (3) parallèles entre elles et dont les arêtes supérieures (6 et 7) de leurs parois frontales (4 et 5) forment respectivement un assemblage droit des parois latérales (2), l'arête supérieure (7) de la paroi frontale arrière (5) et celle de la paroi frontale opposée pouvant présenter une hauteur différente au- dessus du fond de réservoir (8), avec une garniture (9) sous forme de couvercle rapporté au réservoir (1) qui en sa position couvrant l'ouverture (11) du réservoir (1) peut être fermée avec celui-ci et présente une voie de matière continue élastique (16) rapportée de manière amovible avec une de ses extrémités à proximité de l'arête supérieure (6) de la paroi frontale (4) du réservoir (1), qui est opposée à la paroi frontale arrière (5), une multitude de barres (17) étant prévue sur et/ou dans la voie de matière élastique (16) recouvrant la garniture (9) en forme de couvercle en sens transversal, la divisant en sections en sens longitudinal du réservoir (1) et en stabilisant la garniture (9) en forme de couvercle de manière qu'elle peut être enroulée vers son extrémité rapportée ou peut être déroulée dans la position recouvrant l'ouverture du réservoir (11), à la paroi frontale (4) du réservoir (1) à laquelle est rapportée la voie de matière (16) étant prévu de manière amovible à l'extérieur du réservoir (1) un bâti (12) servant à recevoir et à supporter la garniture (9) en forme de couvercle enroulée, caractérisé par le fait qu'à l'extrémité libre (14) de la voie de matière (16) est prévu un dispositif à manivelle (13) servant à enrouler et a dérouler la voie de matière (16).

7. Réservoir de transport suivant revendication 5, caractérisé par le fait que les sections de la voie de matière élastique (16) en sens longitudinal du réservoir (1) sont relativement courtes.

8. Réservoir de transport suivant revendication 5 ou 6, caractérisé par le fait que la voie de matière est en caoutchouc.

9. Réservoir de transport suivant une des revendications 5 a 7, caractérisé par le fait que les barres (17) sont vulcanisées dans la voie de matière (16).

10. Réservoir de transport suivant une des revendications 5 à 8, caractérisé par le fait que sur les arêtes supérieures (3 et 6, 7) des parois de réservoir (2 et 4,5) sont prévus des joints (18) en prise étanche à l'eau avec la voie de matière élastique (16) de la garniture (9) en forme de couvercle dans sa position couvrant l'ouverture du réservoir (11) et que sur les parois de réservoir (2 et 4,5) sont prévus de manière amovible des dispositifs de tension basse pouvant être tendus moyennant des vis de tension (20) sur l'arête supérieure (21) de la garniture (9) en forme de couvercle afin de réaliser une prise permanente entre la voie de matière (16) et les joints (18).
